# EUROPÄISCHE PATENTSCHRIFT

(11) **EP 0 327 833 B1**
(45) Veröffentlichungstag und Bekanntmachung des Hinweises auf die Patenterteilung: **22.07.1992**
(21) Anmeldenummer: 89100651.2
(22) Anmeldetag: 16.01.1989
(51) Int. Cl.: C21B 7/12

(54) **Verfahren und Vorrichtung zum Öffnen des Stichlochs von Öfen**
Process and apparatus for opening the tap hole of a furnace
Procédé et dispositif pour déboucher le trou de coulée d'un four

(30) Priorität: 06.02.1988 DE 3803625
(43) Veröffentlichungstag der Anmeldung: 16.08.1989
(73) Patentinhaber: Dango & Dienenthal Maschinenbau GmbH, D-57002 Siegen (DE)
(72) Erfinder: Schneider, Werner, Dipl.-Ing., D-5900 Siegen 1 (DE)
(74) Vertreter: König, Reimar, Dr.-Ing.

(56) Entgegenhaltungen:
- EP-A- 0 041 942
- FR-A- 2 093 292
- FR-A- 2 509 449
- PATENT ABSTRACTS OF JAPAN, Band 8, Nr. 41 (C-211)[1478], 22. Februar 1984; & JP-A-58 199 807 (KOBE SEIKOSHO K.K.) 21-11-1983

## Beschreibung

Die Erfindung betrifft ein Verfahren und eine Vorrichtung zum Öffnen eines von einer Stopfmasse und einer Abstichstange verschlossenen Stichlochs von Öfen.

Beim Betrieb von Hochöfen, aber auch an Schachtöfen für eine Direktreduktion, Kesseln, wie z.B. bei der Kohlevergasung, Pfannenöfen oder Niederschachtöfen zum Schmelzen von Ferrolegierungen, Nichteisenmetallen oder Nichtmetallen muß nach einer gewissen Zeit ein Stichloch geöffnet werden, damit das Schmelzgut oder Nebenprodukte wie Schlacken abfließen können. Die Abstichfolge liegt entsprechend den unterschiedlichen Verfahren und Schmelzzeiten zwischen einer halben Stunde und mehreren Tagen. Nach dem Abstich werden die Stichlöcher wieder geschlossen.

Für das wechselweise Verschließen und Öffnen des Stichloches von Hochöfen ist es aus der EP-OS 41 942 bekannt, einige Minuten nach dem Stopfen des Stichloches mit einem Preßlufthammer eine Stange durch die noch nicht völlig ausgehärtete Stopfmasse zu schlagen, bis die Stangenspitze den Innenraum des Hochofens, d.h. die Schmelze erreicht.

Während der mit der flüssigen Metallschmelze in Berührung kommende Teil der Stangenspitze wegschmilzt, verbleibt der übrige Teil der Abstichstange in der Stopfmasse und wird erst beim Abstechen wieder herausgezogen.

Es ist bekannt, zum Herausziehen der Abstichstange eine Stichlochbohrmaschine zu benutzen. Dabei handelt es sich um Standard-Bohrmaschinen, die einen Schlaghammer zum Eintreiben der Abstichstange besitzen. Zum Herausziehen der Abstichstange müssen diese Stichlochbohrmaschinen jedoch mit einem zweiten Hammer ausgerüstet werden, der entgegen der Richtung des Einschlaghammers schlägt. Außerdem ist ein Greifer mit Fernbedienung erforderlich, um die Abstichstange zu erfassen, ohne daß eine Bedienungsperson an die Roheisenrinne herantreten muß. Die Hämmer zum Einschlagen und Herausziehen der Abstichstange bilden zusammen mit dem Greifer eine Kompakt-Vorrichtung, die wegen ihrer notwendigerweise raumsparenden Konstruktion sehr teuer und außerdem störanfällig ist.

Um eine Zwei-Hämmer-Kompakt-Vorrichtung zu vermeiden, ist es durch die EP-OS 122 844 bekanntgeworden, die Abstichstange mit Hilfe der Stichlochstopfmaschine aus dem Stichlochkanal herauszuziehen. Da jedoch Stichlochstopfmaschinen beim Herausziehen der Abstichstange ihre normale Schwenkbewegung vollführen, d.h. sich auf einem Kreisbogen aus ihrer Arbeitsposition am Stichloch in eine Ruheposition bewegen, läßt sich keine geradlinige Stangenbewegung erreichen. Die Abstichstange wird daher immer schräg aus dem Stichloch gezogen, was zu Beschädigungen des Stichlochs bzw. des Abstichkanals führt.

Aus der US-PS 4 384 706 ist es bekannt, die Abstichstange anstelle des Herausziehens mit einer Sauerstofflanze zu verbrennen. Dieses Verfahren beansprucht jedoch zu viel Zeit und ist mit einer erheblichen Belästigung durch Rauch verbunden.

Der Erfindung liegt die Aufgabe zugrunde, ein Verfahren und eine Vorrichtung zu schaffen, mit denen sich die genannten Nachteile beim Öffnen des Stichloches vermeiden lassen.

Diese Aufgabe wird gemäß einem Verfahren nach der Erfindung dadurch gelöst, daß die Abstichstange in den Innenraum des Ofens geschlagen und dort eingeschmolzen wird. Dazu bedarf es lediglich einer die Abstichstange in den Ofen bewegenden Vorrichtung. Der Erfindung liegt dabei der Gedanke zugrunde, zum Öffnen des Stichlochs die Abstichstange durch den Stichlochkanal nach innen zu drücken. Zum Einschlagen der Abstichstange in den Innenraum des Ofens läßt sich insbesondere eine herkömmliche Stichloch-Bohrmaschine mit einem Schlaghammer einsetzen, d.h. es ist keine teure Sonderkonstruktion erforderlich, wie zum Herausziehen der Abstichstange.

Zum Durchführen des Verfahrens läßt sich vorzugsweise auf dem vorderen Ende der Schlagstange einer Schlagmaschine ein Führungsstück lösbar anordnen. Das Führungsstück, beispiels weise eine Hülse oder ein Rohr, kann durch einen Schweißpunkt angeheftet oder mit der Schlagstange verklebt sein; gemäß einem weiteren Vorschlag ist es klemmbar auf der Schlagstange angeordnet. Die Schlagstange legt sich stirnseitig an das dem Innenraum des Ofens abgewandte Ende der Abstichstange, das von dem Führungsstück übergriffen wird. Bei entweder auf die Klemmführung oder die Schweißnaht bzw. Klebestelle einwirkender Gegenkraft löst sich das Führungs stück und gleitet auf der Schlagstange. Die Führung mit sich selbsttätig aufhebender Klemmkraft bzw. sich selbsttätig aufhebender Befestigung ermöglicht in verblüffend einfacher Weise insbesondere das Schlagen der Abstichstange in den Innenraum des Ofens, ohne daß es erforderlich ist, die Abstichstange und die Schlagstange fest miteinander zu kuppeln. Bei einer die Abstich- und die Schlagstange fest miteinander verbindenden Kupplung müßte notwendigerweise in Kauf genommen werden, daß der Kupplungskopf beim Eintauchen in die Schmelze wegschmilzt. Außerdem müßte eine feste Verbindung mittels eines Kupplungskopfes so bemessen sein, daß die Kupplung - um in den Stichlochkanal eintreten zu können - kleiner als das Stichloch ist.

Mit einer beispielsweise mit radial wirkenden Federn, vorzugsweise entweder zumindest eine in der als Muffe ausgebildeten Klemmführung angeordnete Blattfeder oder zumindest ein Federstabpaar, das vorteilhaft zwei in einer Ebene mit Abstand voneinander angeordnete Federstäbe aufweist, am vorderen Ende der Schlagstange angeklemmten Führung läßt sich hingegen ein ungekuppeltes, loses Anliegen der Stirnflächen der beiden Stangen verwirklichen. Hierbei gewährleistet die vorzugsweise als eine Muffe mit einer Zentrierbohrung und einer Klemme ausgebildete Klemmführung einerseits den Zusammenhalt des losen Kupplungsverbundes der Stangen, indem die Zentrierbohrung den hinteren Teil des meist aus dem Ofen vorkragenden Endes der Abstichstange übergreift, und garantiert andererseits das Führen der Schlagstange während des gesamten Vortriebsschubes. Zum Klemmen der Schlagstange könnte z.B. auch ein von einer Feder beaufschlagter Bremsklotz dienen. Es muß bei der Klemmführung stets gewährleistet sein, daß die Muffe zwar ein bestimmtes Verharrungsvermögen auf der Schlagstange besitzt, sich jedoch beim Überschreiten einer gewissen Klemmkraft auf der Schlagstange verschiebt.

Die in aller Regel über die Außenwand des Ofens vorkragende Abstichstange wird von der Schlagstange zunehmend tiefer in den Innenraum des Ofens geschlagen. Sobald sich im Zuge des Vortriebs die Führungsmuffe an die Außenwand des Ofens anlegt, baut sich eine die Kraft der Klemme übersteigende axiale Gegenkraft auf, so daß sich die Muffe in der Folge, d.h. beim weiteren Eindringen der Schlagstange in den Stichlochkanal auf der Schlagstange bewegt, ohne den weiteren Vortrieb zu behindern. Stets erfüllt die Muffe jedoch eine die Schlagstange führende Aufgabe.

Vorzugsweise läßt sich die Schlagstange in einer Bohrlafette anordnen und mit einem Schlaghammer kuppeln. Die ohnehin vorhandene Bohrlafette läßt sich in diesem Fall somit auch zum Einschlagen der Abstichstange verwenden. Beim Rückhub des Schlaghammers mit der angekuppelten Schlagstange legt sich die Führungsmuffe mit ihrer dem Ofen abgewandten Stirnfläche gegen einen Anschlag der Bohrlafette; beim weiteren Zurückziehen der Schlagstange wird die Kraft der Klemme der Muffe überwunden und die Schlagstange gleitet durch die Führungsmuffe hindurch, so daß sich die Muffe in der zurückgezogenen Endposition der Schlagstange wieder am vorderen Ende der Stange befindet.

Die Erfindung wird nachfolgend anhand eines in der Zeichnung dargestellten Ausführungsbeispiels für ein auf eine Schlagstange festgeklemmtes, als Muffe ausgebildetes Führungsund Verbindungsstück des näheren erläutert. In der Zeichnung zeigen:
Fig. 1 eine Bohrlafette mit einer erfindungsgemäßen Schlagstange in der Ausgangsstellung vor dem Ein schlagen einer in einem Stichlochkanal eines auszugsweise dargestellten Ofens angeordneten Abstichstange, als Teilschnitt in der Längsansicht dargestellt,
Fig. 2 die mit einer Führungsmuffe bis zur Anlage an der Außenwand des Ofens vorwärtsbewegte Schlagstange gemäß Fig. 1,
Fig. 3 die Schlagstange gemäß Fig. 1 in einer den Abstichkanal bis in den Ofen-Innenraum durchdringenden Betriebsposition,
Fig. 4 die nach dem Öffnen des Stichloches in ihre Ausgangslage zurückgezogene Schlagstange gemäß Fig. 1,
Fig. 5 als Einzelheit eine Muffe mit einer Blattfeder als Klemme im Längsschnitt,
Fig. 6 einen Schnitt entlang der Linie VI-VI in Fig. 5 bei ungespannter Blattfeder,
Fig. 7 einen Schnitt gemäß Fig. 6 mit eingesteckter Schlagstange und gespannter Blattfeder,
Fig. 8 als Einzelheit eine Muffe mit zwei Federstäben als Klemme im Längsschnitt,
Fig. 9 einen Schnitt entlang der Linie IX-IX in Fig. 8 bei ungespannten Federstäben, und
Fig. 10 einen Schnitt gemäß Fig. 9 mit eingesteckter Schlagstange und gespannten Federstäben.

Eine Bohrlafette 1 mit einem in einer Führung gleitbeweglich angeordneten, von einem Vorschubmotor 2 bewegten Schlaghammer 3, der über eine Kupplung 4 mit einer Schlagstange 5 verbunden ist, befindet sich gemäß Fig. 1 in einer Betriebsstellung vor dem Öffnen eines die Ausmauerung 6 bis in den mit Schmelze 7 gefüllten Innenraum 8 eines Hochofens 9 durchdringenden Abstichkanals 10. Der Abstichkanal 10 ist mit einer Stopfmasse 11 und einer eingebetteten Abstichstange 12 verschlossen; da die Stopfmasse 11 nach dem Aushärten ein integrierter Bestandteil der Ausmauerung 6 ist, sind die Fig. 2 bis 4 ohne Stopfmasse dargestellt. Die Abstichstange 12 ragt mit ihrem freien Ende aus der Stopfmasse bzw. dem Stichloch nach außen. Auf dem vorderen Ende der in einer Flucht mit der Abstichstange 12 verlaufenden Schlagstange 5 der Bohrlafette 1 ist eine Führungsmuffe 13 mittels einer Klemme 14 festgeklemmt. Die der Abstichstange 12 zugewandte Stirnfläche der Führungsmuffe 13 ist mit einer sich nach innen verjüngenden Zentrierbohrung 15 versehen.

Beim Vorwärtsbewegen des Schlaghammers 3 in Vorschubrichtung 16 mittels des Motors 2 legt sich die vordere Stirnfläche der Schlagstange 5 an die Stirnfläche des vorkragenden Endes der Abstichstange 12; dieses fluchtende Aneinanderlegen der beiden Stangen 5, 12 wird durch die Zentrierbohrung der das Ende der Abstichstange 12 übergreifenden Führungsmuffe 13 unterstützt. Der Schlaghammer 3, beispielsweise ein umsteuerbarer, seine Schlagenergie auf die Schlagstange 5 übertragender, nicht dargestellter Schlagkolben, treibt die Schlagstange 5 und entsprechend die Abstichstange 12 bei Öffnen des Stichlochs 10 zunehmend weiter in Vorschubrichtung 16 vor.

In der in Fig. 2 dargestellten Vortriebsposition befindet sich die Führungsmuffe 13 in Anlage am Ofen 9; der gestrichelte Teil der Abstichstange 12 ist bereits in die Schmelze 7 eingeschlagen und weggeschmolzen worden. Aufgrund der Anlage an der Ausmauerung 6 kann sich die Führungsmuffe 13 beim weiteren Vortrieb der Schlagstange 5 nicht mehr vorwärtsbewegen; es entfällt vielmehr die Wirkung der Klemme 14, und die Schlagstange 5 kann durch die Führungsmuffe 13 hindurchgleiten und die Abstichstange 12 zur Gänze in den Innenraum 8 des Ofens 9 einschlagen. Diese Position mit gestrichelt dargestellter, völlig in die Metallschmelze 7 eingeschlagener Abstichstange 12 ist in Fig. 3 dargestellt.

Durch Umschalten des Vorschubmotors 2 wird der Schlaghammer 3 anschließend in Pfeilrichtung 17 bewegt und zieht die angekuppelte Schlagstange 5 aus dem Stichlochkanal 10 heraus, bis das Stichloch freigeworden ist, so daß die Schmelze 7 in die unterhalb des Kanals angeordnete Abstichrinne 18 ausfließen kann (vgl. Fig. 4). Beim Zurückziehen der Schlagstange 5 in Pfeilrichtung 17 trifft die Führungsmuffe 13 auf einen Anschlag 19, z.B. ein Hitzeschutzschild, der Bohrlafette 1; diese Anschlaglage begrenzt beim weiteren Zurückziehen der Schlagstange 5 die Bewegung der Führungsmuffe 13 und überwindet aufgrund der sich einstellenden Gegenkraft die Klemmung, so daß sich die Schlagstange 5 durch die Führungsmuffe 13 hindurchbewegt.

In der Ausgangslage der Schlagstange 5 gemäß Fig. 4 befindet sich die Führungsmuffe 13 dann wieder am vorderen Ende der Schlagstange 5; aus dieser Position heraus kann ein neuer Einschlagvorgang gestartet werden.

Bei der in den Fig. 5 bis 7 dargestellten Klemmführung ist in einer Aussparung 29 der Muffe 13 zum Klemmen der Schlagstange 5 eine sich in Richtung der Längsachse der Schlagstange 5 erstreckende Blattfeder 21 angeordnet. Wie in Fig. 5 strichpunktiert dargestellt ist, wölbt sich die in der Ausgangslage unbelastete Blattfeder 21 (vgl. Fig. 6) bis in die Durchgangsbohrung 22 der Muffe 13 für die Schlagstange 5 aus. Die Blattfeder 21 wird beim Einführen der Schlagstange 5 in die Bohrung 22 radial beaufschlagt und dabei vorgespannt, so daß sie schließlich die in Fig. 5 durchgezogen dargestellte Spannlage einnimmt, in der sie eine Klemmkraft auf die Schlagstange 5 ausübt.

Die Klemmführung gemäß den Fig. 8 bis 10 besitzt zum Klemmen der Schlagstange 5 zwei in radialen Ausnehmungen 23 der Muffe 13 angeordnete Federstäbe 24, 25. Die Stäbe 24, 25 erstrecken sich quer zur Längsachse der Schlagstange 5 bzw. der Durchgangsbohrung 22 in einer Ebene mit einem Abstand voneinander, der kleiner bemessen ist als der Durchmesser der Bohrung 22 (Fig. 9). Beim Einführen der Schlagstange 5 in die Bohrung 22 der Muffe 13 werden die Federstäbe 24, 25 von der Schlagstange 5 radial nach außen gedrückt (Fig. 10) und dabei vorgespannt, so daß sie die Schlagstange 5 festklemmen.

## Patentansprüche

1. Verfahren zum Öffnen eines von einer Stopfmasse und einer Abstichstange verschlossenen Stichlochs von Öfen, dadurch gekennzeichnet, daß die Abstichstange (12) in den Innenraum (8) des Ofens (9) geschlagen wird.

2. Vorrichtung zum Durchführen des Verfahrens nach Anspruch 1, dadurch gekennzeichnet, daß auf dem vorderen Ende der Schlagstange (5) einer Schlagmaschine (1, 3) ein Führungsstück (13) lösbar angeordnet ist.

3. Vorrichtung nach Anspruch 2, dadurch gekennzeichnet, daß das Führungsstück (13) festgeklemmt ist.

4. Vorrichtung nach Anspruch 3, gekennzeichnet durch eine Muffe (13) mit einer Zentrierbohrung (15) und einer Klemme (14).

5. Vorrichtung nach Anspruch 3 oder 4, gekennzeichnet durch zumindest eine in der Muffe (13) angeordnete Blattfeder (21).

6. Vorrichtung nach Anspruch 3 oder 4, gekennzeichnet durch zumindest ein Federstabpaar (24, 25) der Muffe (13).

7. Vorrichtung nach Anspruch 6, dadurch gekennzeichnet, daß das Federstabpaar aus zwei in einer Ebene mit Abstand voneinander angeordneten Federstäben (24, 25) besteht.

8. Vorrichtung nach einem oder mehreren der Ansprüche 2 bis 7, dadurch gekennzeichnet, daß die Schlagstange (5) in einer Bohrlafette (1) angeordnet und mit einem Schlaghammer (3) gekuppelt ist.

## Claims

1. Process for opening a furnace taphole that is closed by a body of plugging material and a tapping rod, characterised in that the tapping rod (12) is driven into the interior (8) of the furnace (9).

2. Apparatus for carrying out the process according to claim 1, characterised in that a guide piece (13) is arranged detachably on the front end of the driving rod (5) of a percussion machine (1, 3).

3. Apparatus according to claim 2, characterised in that the guide piece (13) is clamped on.

4. Apparatus according to claim 3, characterised by a socket (13) with a centering bore (15) and a clamp (14).

5. Apparatus according to claim 3 or claim 4, characterised by at least one leaf spring (21) arranged in the socket (13).

6. Apparatus according to claim 3 or claim 4, characterised in that the socket (13) has at least one pair of rod springs (24, 25).

7. Apparatus according to claim 6, characterised in that the pair of rod springs comprises two rod springs (24, 25) spaced apart from one another in a plane.

8. Apparatus according to any one or more of claims 2 to 7, characterised in that the driving rod (5) is arranged in a drill carriage (1) and is coupled to a percussion hammer (3).

## Revendications

1. Procédé pour déboucher le trou de coulée de fours, obturé par une masse d'obturation et une sonde de coulée, caractérisé en ce que la sonde de coulée (12) est enfoncée dans la chambre interne (8) du four (9).

2. Dispositif pour la mise en oeuvre du procédé selon la revendication 1, caractérisé en ce qu'un élément de guidage (13) est agencé de façon amovible sur l'extrémité avant de la tringle de percussion (5) d'une machine à percussion (1, 3).

3. Dispositif selon la revendication 2, caractérisé en ce que l'élément de guidage (13) est fixé par serrage.

4. Dispositif selon la revendication 3, caractérisé par un manchon (13) équipé d'un alésage de centrage (15) et un moyen de serrage.

5. Dispositif selon la revendication 3 ou 4, caractérisé par au moins une lame de ressort (21) agencée dans le manchon (13).

6. Dispositif selon la revendication 3 ou 4, caractérisé par au moins une paire de barres de ressort (24, 25) dans le manchon (13).

7. Dispositif selon la revendication 6, caractérisé en ce que la paire de barres de ressort, consiste en deux barres de ressort (24, 25) agencées à distance l'une de l'autre, dans un plan.

8. Dispositif selon l'une ou plusieurs des revendications 2 à 7, caractérisé en ce que la tringle de percussion (5) est agencée dans un affût (1) et est couplée à un marteau percuteur (3).
